# FASCICULE DE BREVET EUROPEEN

(11) **EP 1 431 845 B1**
(45) Date de publication et mention de la délivrance du brevet: **25.10.2006**
(21) Numéro de dépôt: 02406123.6
(22) Date de dépôt: 20.12.2002
(51) Int. Cl.: G04B 19/28

(54) **Boîte de montre**
Uhrgehäuse
Watchcase

(43) Date de publication de la demande: 23.06.2004
(73) Titulaire: Rolex S.A., 1211 Geneve 24 (CH)
(72) Inventeur: Hartmann, Olivier, 1219 Châtelaine (CH); Moille, Daniel, 74150 Yvoire (FR); Jaussi, Alberto, 1213 Petit-Lancy (CH); Passaquin, William, 74200 Armoy (FR)
(74) Mandataire: Savoye, Jean-Paul

(56) Documents cités:
- EP-A- 1 139 185
- CH-A- 503 305

## Description

La présente invention se rapporte à une boîte de montre comprenant une carrure, une lunette tournante, des premiers repères de positionnement angulaires solidaires de la carrure, des seconds repères de positionnement angulaires solidaires de la lunette tournante et des moyens élastiques tendant constamment à mettre en prise lesdits premiers et seconds repères de positionnement les uns avec les autres.

On connaît un grand nombre de boîtes de montres comportant une lunette qui est montée de manière à pouvoir tourner. Une telle lunette porte une ou plusieurs indications qui peuvent être placées à volonté dans une position angulaire, choisie parmi plusieurs positions angulaires déterminées, fixée par des repères de positionnement angulaire maintenus en prise par des moyens de rappel élastiques. Certaines de ces lunettes peuvent tourner dans les deux sens. Dans ce cas, un des problèmes est de faire en sorte que la force nécessaire pour faire céder la force de rappel exercée sur les repères de positionnement angulaire soit sensiblement égale dans les deux sens. Cette force doit en outre donner à l'utilisateur la sensation de manipuler un mécanisme qui offre une certaine résistance pour le mettre en mouvement, mais qui est ensuite doux une fois cette résistance vaincue et qui poursuit pratiquement le mouvement de lui-même jusqu'à la position angulaire suivante.

On a déjà proposé dans le EP 0 686 897 une solution à ce problème par l'utilisation d'un ressort de positionnement travaillant avec une denture interne de la lunette tournante. Ce ressort de positionnement comporte deux segments droits reliés par un segment arqué, l'extrémité libre de l'un des segments droits est maintenue en prise avec la denture de la lunette par une surface d'appui solidaire de la carrure et l'extrémité libre de l'autre segment droit est solidaire de cette même carrure. Le ressort est conformé pour que les forces exercées par la denture sur son extrémité en prise avec cette dernière, dans les deux sens de rotation de la lunette tournante, servent à augmenter, respectivement à diminuer le rayon de courbure du segment arqué du ressort et permet un équilibrage des forces dans les deux sens de rotation de la lunette.

On a proposé d'autre part, dans le EP 1 139 185 une boîte de montre à lunette tournante dans laquelle la lunette tournante est susceptible d'être déplacée sélectivement dans deux positions verticales déterminées par des éléments d'arrêt. Dans une de ces positions verticales, la lunette est susceptible de tourner, tandis que dans l'autre position verticale, elle vient en prise avec des secteurs dentés d'un organe annulaire fixe qui l'empêche de tourner et la maintient dans une position angulaire déterminée.

On a encore proposé dans le CH 536 509 un dispositif de positionnement angulaire de lunette tournante susceptible de nécessiter des forces égales dans les deux sens pour faire tourner la lunette. A cet effet, une denture de chant à dents triangulaires, ménagée sous la lunette, coopère avec un piston monté dans un logement de la carrure. Lorsque les deux faces des dents de chant triangulaires ont des inclinaisons égales, les forces nécessaires pour faire tourner la lunette dans les deux sens sont égales. Compte tenu de la présence d'un piston qui doit être logé dans la carrure, cette, solution n'est pas facile à mettre en oeuvre, compte tenu de la place occupée.

Le document CH503305 décrit une lunette tournante avec bague élastique polygonale intermédiaire et crochet de positionnement radial.

Le but de la présente invention est d'apporter une solution simple, fiable, susceptible d'une très longue durée de vie, donc pratiquement avec une usure très faible et apte à permettre d'ajuster de manière fine la force nécessaire au déplacement de la lunette tournante.

A cet effet, la présente invention a pour objet une boîte de montre telle que définie par la revendication 1.

Un des avantages essentiels de cette invention réside dans le fait que les forces ne sont pas seulement égales dans les deux sens de rotation de la lunette tournante, lorsqu'il s'agit d'une lunette tournante susceptible d'être tournée dans les deux sens opposés, mais qu'elles sont équilibrées par rapport à l'axe de rotation de cette lunette, ce qui contribue à la sensation agréable que l'on éprouve en faisant tourner la lunette, qui allie fermeté du positionnement et douceur lors du déplacement. Ainsi, cette solution est utilisable avec profit même dans des solutions où la lunette ne peut tourner que dans un sens. En effet, le positionnement ferme et la douceur du déplacement peuvent aussi être constatés dans le cas d'une lunette susceptible de ne tourner que dans un sens.

Les dessins annexés illustrent, schématiquement et à titre d'exemple, trois formes d'exécution de la boîte de montre objet de cette invention.
La figure 1 est une vue éclatée des éléments d'une boîte de montre munie d'une lunette tournante, selon une première forme d'exécution;
la figure 2 est une vue partielle en plan des éléments de la figure 1 assemblés, représentant en traits mixtes la lunette dans une position intermédiaire entre deux positions déterminées;
la figure 3 est une vue en coupe selon la ligne III-III de la figure 2;
la figure 4 est une vue en coupe selon la ligne IV-IV de la figure 2;
la figure 5 est une vue éclatée des éléments d'une boîte munie d'une lunette tournante, selon une deuxième forme d'exécution;
la figure 6 est une vue partielle en plan des éléments de la figure 5 assemblés, représentant en traits mixtes la lunette dans une position intermédiaire entre deux positions déterminées;
la figure 7 est une en coupe selon la ligne V-V de la figure 6;
la figure 8 est une vue éclatée des éléments d'une boîte de montre munie d'une lunette tournante, selon une troisième forme d'exécution;
la figure 9 est une vue partielle en plan des éléments de la figure 8 assemblés, représentant en traits mixtes la lunette dans une position intermédiaire entre deux positions déterminées;
la figure 10 est une vue en coupe selon la ligne X-X de la figure 9;
la figure 11 est une vue en coupe selon la ligne XI-XI de la figure 9;
la figure 12 est une vue partielle en plan d'une variante de la forme d'exécution illustrée par la figure 6;
la figure 13 est une vue en coupe semblable à la figure 7 d'une autre variante illustrée par la forme d'exécution des figures 5 à 7.

Les dessins annexés illustrent essentiellement les éléments de la boîte de montre se rapportant au mécanisme relatif à une lunette tournante graduée ou portant un repère susceptible d'être déplacé dans différentes positions angulaires par rapport à une carrure de boîte B. Cette dernière, qui n'est pas nécessaire à la compréhension de la présente invention, n'est représentée que partiellement sur la vue de la figure 2 ainsi sur les coupes correspondantes des figures 3 et 4.

Le mécanisme de lunette tournante qui est associé à la carrure de boîte B comporte une bague 2 dont la section présente une forme de L. La partie verticale de cette section en L est chassée sur une surface cylindrique de la carrure de boîte B (figures 3, 4), tandis que la partie horizontale de cette section en L repose contre une portée de cette carrure de boîte B. La face externe de la partie verticale de la section en L de la bague 2 présente des premiers repères de positionnement angulaires 2a, dont les distances angulaires sont égales au même titre que celles d'une denture, qui sont donc solidaires de la carrure et dont le profil, vu en plan, forme un feston régulier. La forme de ce feston peut être plus ou moins accentuée en fonction des caractéristiques recherchées lors du déplacement de la lunette tournante 1 montée sur la bague 1. Dans cet exemple ces repères sont au nombre de 24, et déterminent donc des positions angulaires espacées de 15° les unes des autres.

La lunette tournante 1 montée sur la bague 2 présente d'une part trois coulisses de guidage radiales 1a espacées de 120° les unes des autres et ménagées dans trois portions 1b qui sont rentrantes à l'intérieur de la lunette tournante 1. Une rainure annulaire 1c débouche à l'intérieur de la lunette tournante 1 et passe sensiblement au centre de l'épaisseur des trois portions rentrantes 1b.

Chaque coulisse de guidage radiale 1a reçoit un galet 4 qui comporte une gorge 4a ménagée sensiblement au milieu du galet 4 et qui coïncide avec la rainure annulaire 1c. Un ressort 3 présentant la forme d'une boucle fermée est disposé dans la rainure annulaire 1c. Ce ressort 3 entoure les trois galets 4 et s'engage dans leurs gorges respectives 4a, maintenant ces galets 4 dans le fond de trois des premiers repères 2a espacés de 120°, c'est-à-dire, dans l'exemple décrit, espacés d'un angle égal à 8 pas c'est-à-dire à 8 repères. L'engagement simultané du ressort 3 en boucle fermée dans la rainure annulaire 1c de la lunette 1 et dans les gorges 4a des galets 4, solidarise ces galets 4 avec la lunette 1 tout en leur permettant de se déplacer dans les coulisses de guidage radiales 1a.

Ces trois galets 4 constituent des seconds repères de positionnement angulaires, rendus solidaires en rotation de la lunette tournante 1 par les coulisses radiales 1a. Le nombre des premiers repères angulaires fixes 2a est donc un multiple du nombre des seconds repères 4 qui sont au moins au nombre de trois, pour assurer le centrage de la lunette tournante 1 par rapport à la bague 2. Grâce à cette relation entre le nombre des premiers et seconds repères 2a, 4, les second repères 4 sont simultanément en prise avec trois des premiers repères 2a, dans chacune des 24 positions définies par les 24 premiers repères de positionnement angulaire.

Dans ces positions angulaires, les trois galets de positionnement angulaire 4 occupent les positions les plus proches du centre de la lunette tournante 1 et le ressort 3 n'est pas, voire est très peu déformé dans cette position. Dès que l'on veut tourner la lunette tournante 1, on éloigne les trois galets 4 qui sont déplacés en direction radiale vers l'extérieur le long de leurs coulisses de guidage respectives 1a, ce qui a pour conséquence de déformer la boucle du ressort 3 en lui donnant une forme de trigone à côtés convexes, comme illustré en traits mixtes sur la figure 2. Le profil de la face latérale entre deux repères de positionnement angulaires 2a forme une courbe convexe. Dès que les galets de positionnement 4 ont atteint les sommets respectifs de ces courbes convexes séparant deux premiers repères de positionnement angulaires adjacents 2a, la force emmagasinée suite à la déformation du ressort 3 peut être libérée en développant un couple qui termine le déplacement de la lunette tournante 1 jusqu'au premier repère de positionnement 2a suivant.

La lunette tournante 1 est maintenue sur la bague 2 grâce à deux crans coniques, l'un 1d ménagé sur la lunette tournante 1, l'autre 2d ménagé sur la bague 2 et engagés à force l'un dans l'autre, comme illustré par les figures 3 et 4. Pour éviter tout jeu entre la lunette tournante 1 et la bague 2, ces surfaces coniques 1d, 2d sont appliquées l'une contre l'autre grâce à un anneau élastique plat 5 dont le bord interne prend appui contre le bord supérieur de la bague 2 et dont le bord externe est emprisonné entre un anneau 6 portant des indications destinées à être déplacées angulairement par la lunette tournante 1 et fixée dans un cran 1e de cette lunette tournante, comme illustré par les figures 3 et 4. Cet anneau plat 5 est déformé dans son plan, prenant une forme tronconique, comme illustré, ce qui permet d'appliquer les deux crans coniques 1d, 2d l'un contre l'autre de manière élastique. Le choix de l'intensité de cette pression élastique axiale est faible, de sorte qu'en appuyant légèrement sur la lunette tournante 1 pour la faire tourner, on provoque automatiquement un léger déplacement axial de cette lunette, même sans s'en rendre compte, permettant de supprimer, ou tout au moins de réduire fortement le frottement résultant du contact entre les crans coniques 1d et 2d.

Comme on a pu le constater de la description qui précède, les trois galets 4 de positionnement angulaire associés au ressort 3 en boucle fermée permettent un parfait équilibrage des forces de positionnement autour de l'axe de rotation de la lunette tournante 1, ceci aussi bien lorsque les galets 4 sont en position de repos dans les premiers repères de positionnement angulaire fixes 2a de la bague 2, que lorsqu'ils sont entre deux positions angulaires déterminées par ces repères de positionnement angulaire fixes 2a, de sorte que la lunette tournante n'est jamais décentrée par les forces exercées par le ressort en boucle fermée 3, 13, 23.

De ce fait, les frottements résultant habituellement du décentrage de la lunette tournante sous l'effet du ressort de positionnement sont évités. Cet équilibrage des forces sur l'axe de rotation de la lunette tournante constitue une caractéristique essentielle de l'invention qui explique le fait que la lunette tournante peut être positionnée avec une force qui la maintient bien dans en position déterminée par les repères respectifs, tout en donnant, lors du déplacement angulaire de cette lunette tournante, une sensation agréable, associant fermeté du positionnement et douceur du déplacement angulaire, d'un repère 2a à l'autre.

Bien que le nombre de galets de positionnement 4 soit dans l'exemple décrit au nombre de trois et que ceci représente la forme d'exécution préférée de l'invention, il serait possible de n'avoir que deux galets 4 diamétralement opposés. Ce choix pourrait être préféré, notamment lorsque l'on désire réduire la force nécessaire au déplacement de la lunette tournante sans réduire pour autant les dimensions du ressort en boucle fermée 3.

La deuxième forme d'exécution illustrée par les figures 5 à 7 diffère essentiellement de la première par le fait que ce ne sont plus des galets 4 qui constituent les seconds repères de positionnement, mais ce sont trois renflements 13a directement formés lors du découpage du ressort 13 en boucle fermée, qui s'engagent dans les repères de positionnement angulaires 2a de la bague 2. Le guidage radial des seconds repères formés par les renflements 13a est obtenu par des guides cylindriques 14 chassés dans des ouvertures découpées au centre des renflements 13a. Ces guides 14 sont engagés dans trois rainures 1a ménagées dans trois portions 1b qui sont rentrantes à l'intérieur de la lunette tournante 1, exactement comme les galets 4 de la première forme d"exécution.

Le reste du mécanisme de lunette tournante est semblable à la première forme d'exécution. La position de l'anneau élastique plat 5 qui sert à appliquer les deux crans coniques 1d, 2d l'un contre l'autre est changée dans cette forme d'exécution, mais sa fonction reste la même.

Dans le cas de la troisième forme d'exécution illustrée par les figures 8 à 11, les positions des premiers et des seconds repères angulaires sont inversées par rapport aux formes d'exécution précédentes, c'est-à-dire que c'est la lunette tournante 21 qui présente les premiers repères de positionnement angulaire 21a, tandis que le ressort en boucle fermée 23 a une position angulaire fixe par rapport à une bague 22 solidaire de la carrure de boîte B, correspondant à la bague 2 des formes d'exécutions précédentes. Le contour du ressort en boucle fermée 23 vu en plan est découpée pour ménager trois protubérances 23a espacées de 120° les unes des autres, afin de constituer les seconds repères de positionnement angulaire, destinés à s'engager simultanément dans trois des premiers repères de positionnement angulaire 21a dont le nombre est un multiple de ces seconds repères de positionnement angulaire 23a.

Chaque protubérance 23a est associée à une saillie radiale 23b centrée sur le même rayon que chaque protubérance 23a et qui est dirigée vers l'intérieur du ressort en boucle fermée 23. Chacune de ces saillies radiales 23b est montée pour un coulissement radial dans une coulisse de guidage radiale 22a ménagée dans la bague 22 chassée sur la carrure de boîte B. Les saillies radiales 23b ont une section rectangulaire, de sorte qu'elles guident le ressort 23 pendant sa déformation consécutive à la rotation de la lunette tournante 21 et elles obligent le ressort en boucle fermée 23, à se déformer dans son plan.

Le pourtour interne du ressort en boucle fermée 23 comporte trois saillies 23c qui sont engagées dans trois rainures 22b ménagées dans la face latérale externe de la bague 22, de sorte que le ressort 23 est retenu axialement.

Comme on peut le remarquer sur les trois formes d'exécutions décrites, le ressort 3, 13, 23 présente une section rectangulaire dont le long côté est disposé dans le plan des boucles formées par ces ressorts 3, 13, 23. Les forces communiquées à ces ressorts pour les déformer selon trois directions radiales sont donc dirigées dans le plan des boucles formées par ces ressorts 3, 13, 23 et donc aussi parallèlement aux longs côtés des sections de ces ressorts. L'avantage de tels ressorts réside dans le fait qu'ils peuvent être découpés dans des feuilles d'acier, ce qui permet une fabrication optimale. Ces ressorts pourraient cependant avoir une section d'une autre forme, carrée ou circulaire, formant alors un ressort torique.

Ces forces radiales également réparties autour de l'axe de rotation de la lunette tournante 1, 21 provoquent, suivant qu'elles sont dirigées vers le centre ou vers la périphérie, c'est-à-dire suivant qu'il s'agit de forces centripètes ou de forces centrifuges, un allongement par augmentation du rayon de courbure des arcs des segments de ressorts 3, 13, situés entre deux repères de positionnement adjacents 4, 13a, comme illustré par les positions intermédiaires illustrées en traits mixtes sur les figures 2 et 6 ou une rétraction sous l'effet de forces centripètes comme dans le cas de la troisième forme d'exécution où les protubérances 23b tendent à se rapprocher les unes des autres lorsqu'elles sont déplacées vers le centre de la lunette 21, comme l'illustre en traits mixtes la déformation du ressort en boucle fermée 23 sur la figure 9, correspondant à une position intermédiaire de la lunette 21 entre deux repères 21a.

La forme du ressort 3, 13, 23 au repos, vue en plan peut aller du cercle au polygone avec ses côtés et/ou ses sommets arrondis ou non. Le nombre des seconds repères 4, 13a, 23a est au moins au nombre de trois, mais pourrait être supérieur suivant les cas. Le nombre des premiers repères 2a, 21a est toujours un multiple du nombre des seconds repères, pour que tous les seconds repères 4, 13a, 23a soient en prise simultanément avec un des premiers repères 2a, 21a.

Bien que l'un des avantages des formes d'exécutions décrites jusqu'ici est de permettre d'avoir des forces de positionnement de la lunette égales quel que soit le sens de rotation de celle-ci, l'invention est aussi applicable à une lunette tournante conçue pour ne tourner que dans un sens de rotation. Une telle variante est illustrée par la figure 12.

La lunette tournante 1 est identique à celle des formes d'exécution des figures 1 à 7. Ce qui change dans cette variante, ce sont les repères 32a ménagés sur la bague 32, qui sont en dents de scie et la forme des trois renflements 33a du ressort 33 en boucle fermée, qui présente une forme complémentaire à celle séparant deux repères 32a en dents de scie, de manière à venir en prise avec cette denture 32a et à n'autoriser ainsi la rotation de la lunette tournante 1 que dans le sens contraire à celui des aiguilles de la montre dans l'exemple illustré par cette variante. Les autres éléments sont en tout point conformes à la forme d'exécution des figures 5 à 7.

La figure 13 illustre une autre variante de la forme d'exécution des figures 5 à 7, dans laquelle les guides cylindriques 44 chassés dans des ouvertures découpées au centre des renflements 43a du ressort 43 en boucle fermée, comportent trois portions de diamètres croissants 44a, 44b, 44c, l'une 44a chassée dans l'ouverture du ressort 43, la suivante 44b qui sert de surface de pivotement pour un galet 45, alors que la troisième portion 44c sert de butée axiale pour retenir le galet 45. Les trois galets 45 répartis angulairement comme décrits précédemment sont en prise avec les repères 2a de la bague 2 et peuvent tourner autour des guides cylindriques 44 lorsque la lunette 1 est entraînée en rotation en entraînant le ressort 43, grâce aux portions 44a des guides cylindriques 44 en prise avec les coulisses de guidage radiales 1a de la lunette 1, identique à la lunette des figures 1 à 4.

## Revendications

1. Boîte de montre comprenant une carrure (B), une lunette tournante (1, 21), des premiers (2a, 21a) et seconds (4, 13a, 23a) repères de positionnement angulaire, les uns (4, 13a, 21a) solidaires de la lunette tournante (1, 21), les autres (2a, 23a) de la carrure (B) et des moyens élastiques (3, 23) tendant constamment à mettre en prise lesdits premiers (2a, 21a) et seconds (4, 13a, 23a) repères de positionnement les uns avec les autres, **caractérisée en ce que** les premiers (2a, 21a) et seconds (4, 13a, 23a) repères de positionnement sont répartis également sur 360°, avec des nombres de pas respectifs dont l'un est un multiple de l'autre qui est au moins égal à 2 et dont les contours respectifs s'étendent dans un plan parallèle à celui de ladite lunette (1, 21), des moyens de guidage radiaux (1a, 22a) étant en prise avec lesdits repères (4, 13a, 23a) présentant le plus petit nombre de pas, lesdits moyens élastiques ayant la forme d'un ressort en boucle fermée (3, 13, 23), associé à chacun desdits repères (4, 13a, 23a) en prise avec lesdits moyens de guidage radiaux (1a, 22a) pour exercer simultanément sur ceux-ci des pressions radiales dirigées en direction desdits autres repères (2a, 21a) et pour soumettre ledit ressort en boucle fermée (3, 13, 23) à des forces radiales réparties angulairement lors du déplacement de ladite lunette tournante (1, 21).

2. Boîte de montre selon la revendication 1, dans laquelle lesdits repères (4) en prise avec lesdits moyens de guidage radiaux (1a, 22a) sont constitués par des galets dont chacun comporte une gorge (4a) dimensionnée pour recevoir une portion dudit ressort (3) en boucle fermée.

3. Boîte de montre selon l'une des revendications 1 et 2, dans laquelle le contour dudit ressort en boucle fermée (13, 23) vu en plan est conformé pour ménager lesdits repères (13a, 23a) en prise avec lesdits moyens de guidage radiaux (1a, 22a), l'axe radial passant par le centre de chacun desdits repères (13a, 23a) étant coaxial à un élément (14, 23b) solidaire dudit ressort en prise avec lesdits moyens de guidage (1a, 22a).

4. Boîte de montre selon la revendication 3, dans laquelle le contour dudit ressort en boucle fermée (23a) vu en plan est conformé pour ménager ledit élément (23b) en prise avec lesdits moyens de guidage (22b).

5. Boîte de montre selon l'une des revendications précédentes, dans laquelle ledit ressort en forme de boucle fermée (3, 13, 23) a un contour circulaire.

6. Boîte de montre selon l'une des revendications précédentes, dans laquelle ledit ressort en forme de boucle fermée (3, 13) est retenu axialement par une rainure annulaire ménagée dans la lunette (1).

7. Boîte de montre selon l'une des revendications 1 à 5, dans laquelle le pourtour interne dudit ressort en forme de boucle fermée (23) comporte des saillies (23c) engagées dans des rainures ménagées sur une face latérale interne solidaire de la carrure de boîte (B).

8. Boîte de montre selon l'une des revendications 1-4, 6, 7 dans laquelle ledit ressort en boucle fermée (3, 13, 23) a sensiblement la forme d'un contour polygonal.

## Claims

1. Watch case comprising a case middle (B), a rotary bezel (1, 21), first (2a, 21a) and second (4, 13a, 23a) angular positioning markings, one set (4, 13a, 21a) secured to the rotary bezel (1, 21) and the other set (2a, 23a) to the case middle (B) and elastic means (3, 23) tending constantly to place said first (2a, 21a) and second (4, 13a, 23a) positioning markings in engagement with one another, the watch case being **characterized in that** the first (2a, 21a) and second (4, 13a, 23a) positioning markings are distributed evenly over 360° with respective numbers of spacings one of which is a multiple of the other which is at least equal to 2 and the respective outlines of which extend in a plane parallel to that of said bezel (1, 21), radial guide means (1a, 22a) being engaged with said markings (4, 13a, 23a) having the smallest number of spacings, said elastic means having the form of a closed-loop spring (3, 13, 23) associated with each of said markings (4, 13a, 23a) engaged with said radial guide means (1a, 22a) to simultaneously exert on these markings radial pressures directed toward said other markings (2a, 21a) and to subject said closed-loop spring (3, 13, 23) to angularly distributed radial forces as said rotary bezel (1, 21) moves.

2. Watch case according to Claim 1, in which said markings (4) engaged with said radial guide means (1a, 22a) consist of rollers each of which has a groove (4a) sized to accommodate a portion of said closed-loop spring (3).

3. Watch case according to one of Claims 1 and 2 in which the outline of said closed-loop spring (13, 23) viewed in plan view is shaped to form said markings (13a, 23a) engaged with said radial guide means (1a, 22a), the radial axis passing through the center of each of said markings (13a, 23a) being coaxial with an element (14, 23b) secured to said spring engaged with said guide means (1a, 22a).

4. Watch case according to Claim 3 in which the outline of said closed-loop spring (23a) viewed in plan view is shaped to form said element (23b) engaged with said guide means (22b).

5. Watch case according to one of the preceding claims in which said closed-loop spring (3, 13, 23) has a circular outline.

6. Watch case according to one of the preceding claims in which said closed-loop spring (3, 13) is axially retained by an annular slot formed in the bezel (1).

7. Watch case according to one of Claims 1 to 5 in which the internal outline of said closed-loop spring (23) has projections (23c) that fit into slots formed on an internal lateral face integral with the case middle (B).

8. Watch case according to one of Claims 1-4, 6, 7 in which said closed-loop spring (3, 13, 23) has more or less a polygonal outline.

## Patentansprüche

1. Uhrgehäuse mit einem Gehäusemittelteil (B), einer drehbaren Lünette (1 21), ersten (2a, 21a) und zweiten (4, 13a, 23a) Winkelpositionsmarken, von denen die einen (4, 13a, 21a) fest mit der drehbaren Lünette (1, 21) und die anderen (2a, 23a) fest mit dem Gehäusemittelteil (B) verbunden sind, und elastischen Mitteln (3, 23), die ununterbrochen diese ersten (2a, 21a) und zweiten (4, 13a, 23a) Positionsmarken miteinander in Eingriff zu bringen suchen, **dadurch gekennzeichnet, dass** die ersten (2a, 21 a) und zweiten (4, 13a, 23a) Positionsmarken gleichmässig über 360° verteilt sind, in jeweils einer Anzahl von Schritten, von denen die eine ein Mehrfaches der anderen ist, die ihrerseits zumindest zwei beträgt, und ihre Konturen sich in einer Ebene parallel zu der der Lünette (1, 21) erstrecken, wobei radiale Führungsmittel (1a, 22a) sich im Eingriff mit den Marken (4, 13a, 23a) befinden, die die kleinere Anzahl von Schritten aufweisen, während die elastischen Mittel die Gestalt einer schleifenartig geschlossenen Feder (3, 13, 23) aufweisen, die jeder der Marken (4, 13a, 23a) im Eingriff mit den radialen Führungsmitteln (1a, 22a) beigesellt ist, um gleichzeitig auf diese einen radialen Druck auszuüben, der in Richtung auf die anderen Marken (2a, 21a) wirkt, und um die schleifenartig geschlossene Feder (3, 13, 23) radialen Kräften auszusetzen, die winkelmässig verteilt sind, während die drehbare Lünette (1, 21) bewegt wird.

2. Uhrgehäuse nach Anspruch 1, bei dem die Marken (4) im Eingriff mit den radialen Führungsmitteln (1a, 22a) aus Rollen bestehen, deren jede eine Hohlkehle (4a) umfasst, die so bemessen ist, dass sie einen Abschnitt der schleifenartig geschlossenen Feder (3) aufnimmt.

3. Uhrgehäuse nach einem der Ansprüche 1 und 2, bei dem die Kontur der schleifenartig geschlossenen Feder (13, 23) in Draufsicht so gestaltet ist, dass die Marken (13a, 23a) im Eingriff mit den radialen Führungsmitteln (1a, 22a) ausgespart bleiben, wobei die durch die Mitte jeder der Marken (13a, 23a) hindurchgehende radiale Achse koaxial zu einem Element (14, 23b) ist, das fest mit der Feder verbunden ist, die sich im Eingriff mit den Führungsmitteln (1a, 22a) befindet.

4. Uhrgehäuse nach Anspruch 3, bei dem die Kontur der schleifenartig geschlossenen Feder (23) in Draufsicht so gestaltet ist, dass das Element (23b) im Eingriff mit den Führungsmitteln (22b) ausgespart bleibt.

5. Uhrgehäuse nach einem der vorangehenden Ansprüche, bei dem die schleifenartig geschlossene Feder (3, 13, 23) eine kreisförmige Kontur besitzt.

6. Uhrgehäuse nach einem der vorangehenden Ansprüche, bei dem die schleifenartig geschlossene Feder (3, 13) axial durch eine in die Lünette (1) eingelassene Ringnut gehalten wird.

7. Uhrgehäuse nach einem der Ansprüche 1 bis 5, bei dem der innere Umfang der schleifenartig geschlossenen Feder (23) Vorspünge (23c) umfasst, die in Nuten eingreifen, die auf einer inneren Seitenfläche eingelassen sind, die fest mit dem Gehäusemittelteil (B) verbunden ist.

8. Uhrgehäuse nach einem der Ansprüche 1 bis 4, 6, 7, bei dem die schleifenartig geschlossene Feder (3, 13, 23) im Wesentlichen die Gestalt einer vieleckigen Kontur hat.
